# FASCICULE DE BREVET EUROPEEN

(11) **EP 2 083 395 B1**
(45) Date de publication et mention de la délivrance du brevet: **17.04.2013**
(21) Numéro de dépôt: 09150413.4
(22) Date de dépôt: 13.01.2009
(51) Int. Cl.: G07B 17/00

(54) **Procédé d'accès aux images numériques d'articles de courrier affranchis par une machine à affranchir standard**
Zugangsverfahren zu digitalen Bildern von frankierten Postartikeln über eine Standardfrankiermaschine
Method for accessing digital images of postage items franked by a standard franking machine

(30) Priorité: 15.01.2008 FR 0850222
(43) Date de publication de la demande: 29.07.2009
(73) Titulaire: Neopost Technologies, 92220 Bagneux (FR)
(72) Inventeur: Rico, Ruben, 75014 Paris (FR)
(74) Mandataire: David, Alain

(56) Documents cités:
- EP-A- 1 345 181
- US-A- 5 770 841
- US-A1- 2004 083 189

## Description

### Domaine de l'invention

La présente invention se rapporte au domaine du traitement de courrier et elle concerne plus particulièrement un procédé permettant à l'expéditeur d'un article de courrier d'accéder à une image numérique de cet article de courrier, notamment pour la mise en oeuvre de services postaux à valeur ajoutée.

### Art antérieur

Pour mettre en oeuvre des services postaux à valeur ajoutée comme le recommandé, le suivi, etc..., il est nécessaire à l'opérateur d'une machine à affranchir d'effectuer plusieurs opérations manuelles successives de saisie qui outre qu'elles prennent du temps sont sources d'erreurs fréquentes. Aussi, il est connu pour accélérer ce processus de saisie, d'intégrer dans la machine à affranchir un numériseur qui associé à des logiciels de reconnaissance spécialement adaptés et une base de données d'adresses va permettre une automatisation de la saisie de l'identifiant du service demandé, du nom et du code postal du destinataire.

Malheureusement, l'adjonction de tels moyens de numérisation à une machine à affranchir standard s'avère particulièrement coûteuse car elle nécessite le plus souvent le recours à un nouvel équipement de traitement de courrier.

Le document US 2004/0083189 décrit un système et un procédé de suivi d'articles de courrier de l'art antérieur.

### Objet et définition de l'invention

La présente invention a donc pour objet un procédé d'accès à l'image numérique d'un article de courrier pour la mise en oeuvre de services postaux à valeur ajoutée qui ne nécessite pas une modification de la configuration d'équipement existante de l'expéditeur de cet article de courrier, et notamment le remplacement de sa machine à affranchir.

Ces buts sont atteints par un procédé d'accès aux images numériques d'articles de courrier depuis des postes de travail des expéditeurs de ces articles de courrier, comportant les étapes suivantes :
au niveau de chacun des expéditeurs desdits articles de courrier :
   . affranchissement desdits articles de courrier sur au moins une machine à affranchir alimentée à partir desdits articles de courrier,
au niveau d'un bureau de réception d'une administration postale :
   . acquisition, par des moyens de lecture optique, d'une image numérique de chacun desdits articles de courrier affranchis,
   . extraction de chacune desdites images numériques d'au moins un identifiant de l'expéditeur et un identifiant d'un concessionnaire de la machine à affranchir ayant affranchie l'article de courrier dont l'image numérique a été acquise,
   . alimentation d'une première base de données par lesdites images numériques et au moins lesdits identifiants, chacun des enregistrements de ladite base comportant une desdites images numériques et au moins lesdits identifiants qui lui sont associés,
   . transfert vers chacun des serveurs des concessionnaires des machines à affranchir des expéditeurs de parties de ladite première base de données déterminées en fonction dudit identifiant du concessionnaire,
au niveau de chacun desdits serveurs des concessionnaires desdites machines à affranchir :
   . alimentation d'une seconde base de données à partir de ladite partie déterminée de ladite première base de données,
   . transfert vers un poste de travail de chacun des expéditeurs de parties de ladite seconde la base de données déterminées en fonction dudit identifiant de l'expéditeur, et
audit poste de travail de chacun des expéditeurs :
   . accès à l'image numérique de chacun des articles de courrier affranchis sur ladite au moins une machine à affranchir de l'expéditeur.

Ainsi, l'expéditeur peut avoir accès à une image numérique des articles de courrier qu'il a expédié alors que sa machine à affranchir standard est dépourvue de moyens de numérisation permettant l'obtention d'une telle image numérique. Il peut ainsi accéder à des services à valeur ajoutée qui lui était interdit jusqu'alors.

Selon une variante de réalisation, l'étape de transfert de parties déterminées de ladite première base de données est remplacée par une étape de mise à disposition de chacun des serveurs des concessionnaires des machines à affranchir des expéditeurs, desdites parties déterminées de ladite première base de données.

Selon une autre variante, l'étape de transfert de parties déterminées de ladite seconde base de données est remplacée par une étape de mise à disposition d'un poste de travail de chacun des expéditeurs, desdites parties déterminées de ladite seconde base de données.

Avantageusement, le procédé de l'invention peut comporter en outre une étape d'extraction, par des moyens logiciels de reconnaissance, d'au moins une donnée postale d'un bloc adresse destinataire desdits articles de courrier et une étape de vérification de ladite au moins une donnée postale en la corrigeant si besoin en fonction d'une base de données d'adresses à disposition de l'administration postale. Il peut comporter aussi une étape d'accès depuis ledit poste de travail à ladite au moins une donnée postale d'origine ou corrigée.

### Brève description des dessins

Les caractéristiques et avantages de la présente invention ressortiront mieux de la description suivante, faite à titre indicatif et non limitatif, en regard des dessins annexés sur lesquels :
- la figure 1 montre une architecture d'un système de traitement de courrier dans laquelle est mise en oeuvre le procédé de l'invention, et
- la figure 2 est un organigramme illustrant un exemple du procédé d'accès à l'image numérique d'un article de courrier selon l'invention.

### Description détaillée d'un mode de réalisation préférentiel

L'invention propose un procédé permettant l'accès à l'image numérique d'un article de courrier nécessaire à la mise en oeuvre de services postaux à valeur ajoutée sur des articles de courrier imprimés par une machine à affranchir. Pour cela, l'expéditeur qui a produit l'article de courrier l'affranchi, l'empreinte postale comportant comme il est connu des identifiants comme le numéro de contrat de l'expéditeur et celui du concessionnaire. L'administration postale à réception de courrier va numériser ce courrier et en extraire différentes données postales, notamment l'adresse destinataire. Ces données sont alors adressées au concessionnaire ou mises à sa disposition sur un serveur afin qu'il les adresse à son tour à chacun des expéditeurs.

La figure 1 illustre de façon schématique une architecture d'un système de traitement de courrier entre un expéditeur d'articles de courrier et une administration postale chargée de la distribution de ces articles de courrier (on pourrait bien entendu aussi envisager un transporteur privé), dans laquelle le procédé de l'invention peut être mis en oeuvre.

Comme illustré, l'expéditeur est muni d'au moins une machine à affranchir 10 pour la mise sous pli et l'affranchissement des articles de courrier à expédier. Cette machine à affranchir est reliée via un réseau de communication, de préférence le réseau Internet 12, à un serveur 14 du concessionnaire de cette machine auquel est reliée une base de données postales 16. Ce serveur est aussi accessible par l'expéditeur via un poste de travail utilisateur standard 18 avantageusement pourvu d'un navigateur Web.

Une fois affranchi par l'expéditeur, l'article de courrier est déposé dans un bureau de réception de l'administration postale qui comporte classiquement une station 20 de tri des articles de courrier en liaison avec un serveur informatique 22 relié à une base de données d'affranchissement 24. Le serveur informatique de l'administration postale est également relié au serveur du concessionnaire de la machine à affranchir au travers du réseau de communication 12. Comme il est connu, la station de tri comporte un numériseur 20A pour acquérir une image de chaque article de courrier reçu et en extraire diverses données postales utiles pour sa validation, comme les identifiants à la fois de l'expéditeur et du concessionnaire, l'adresse destinataire ou le montant d'affranchissement.

Le procédé selon l'invention mis en oeuvre dans le système de traitement de courrier précité est maintenant plus particulièrement décrit en regard de la figure 2.

Dans une première étape 100, l'expéditeur affranchi un article de courrier au niveau de sa machine à affranchir 10, cet affranchissement consistant en l'impression d'une empreinte postale comportant sous la forme d'un code à barres (par exemple de type datamatrix), comme il est connu, au moins un identifiant de l'expéditeur (customer ID), du concessionnaire de la machine à affranchir (FM manufacturer ID) et éventuellement de l'article de courrier (letter ID) lorsqu'il est présent. Dans une étape suivante 102, l'article de courrier est remis à un bureau de réception d'une administration postale au niveau de la station de tri 20 de laquelle il est procédé, dans une étape 104, à la numérisation de cet article de courrier. Cette étape consiste en une numérisation complète de l'article de courrier pour en extraire l'adresse destinataire et la vérifier en la corrigeant si besoin en fonction d'une base de données d'adresses à disposition de l'administration postale. Si nécessaire, cette numérisation peut être assistée par un opérateur de sorte qu'il soit possible d'attribuer à tous les articles de courrier un code à barres (de type POSTNET par exemple) pour en faciliter le traitement par des machines de tri en vue de la distribution au destinataire. Cette numérisation permet aussi de récupérer les différentes données d'affranchissement constituant l'empreinte postale et notamment les identifiants de l'expéditeur et du concessionnaire.

Dans une étape suivante 106, au moins l'image capturée de l'article de courrier mais aussi de préférence l'adresse extraite de cette image et l'adresse corrigée sont stockées dans la base de données 24 de l'administration postale avec les données relatives aux identifiants de l'expéditeur et du concessionnaire extraits de l'empreinte postale. A ces données est ajouté un horodatage correspondant à l'instant de la numérisation de l'article de courrier. Chacun de ces six éléments constitue alors un champ distinct de la base de données, à savoir : un champ pour l'identifiant du concessionnaire, un champ pour l'identifiant de l'expéditeur, un champ pour l'instant de la numérisation, un champ pour l'adresse initiale extraite, un champ pour l'adresse corrigée et un champ pour l'image capturée.

En variante, seule l'adresse corrigée peut être stockée et le champ de l'adresse initiale est alors remplacé par un autre champ comportant un marqueur signifiant que l'adresse enregistrée est une adresse corrigée. Ce marqueur comporte alors avantageusement trois états (Y ;N ; U) correspondant respectivement à une adresse corrigée, non corrigée et invalide (ce dernier état entraînant un non traitement de l'article de courrier).

Dans une étape 108, cette base de données de l'administration postale qui comporte un nouvel enregistrement à chaque nouvel article de courrier numérisé est mise à disposition de chacun des concessionnaires des machines à affranchir qui peuvent en extraire les données les concernant personnellement, c'est à dire celles pour lesquelles l'identifiant associé au premier champ précité leur correspond, et notamment en extraire les images capturées par la station de tri de l'administration postale et disponibles dans le dernier champ précité pour alimenter leur propre base de données 16.

En variante, c'est l'administration postale qui transfert à chaque concessionnaire sur son serveur propre 14 les données correspondant à ses machines à affranchir lui permettant ainsi d'alimenter sa propre base de données 16.

On notera que si l'administration postale autorise seulement la récupération des images des articles de courrier, le serveur du concessionnaire sera alors avantageusement pourvu de moyens de reconnaissance, de préférence de type OCR, pour extraire de cette image l'adresse destinataire.

Une fois ces données en sa possession, le concessionnaire peut dans une étape 110, les mettre à son tour à disposition de chacun des expéditeurs qui peuvent y accéder depuis un de leur poste de travail 18 ou bien encore les transférer sur ce poste de travail pour que l'expéditeur puisse en disposer à sa guise, par exemple dans le cadre de l'exploitation de services à valeur ajoutée.

Ainsi, avec la présente invention, l'expéditeur n'a pas besoin de compléter son équipement pour accéder à ces services à valeur ajoutée qui peuvent être implémentés sur les machines à affranchir actuelles.

Par exemple, il pourra créer une base de données des courriers expédiés comme preuve de l'affranchissement ou de l'expédition. Il pourra retourner à l'expéditeur le montant de l'affranchissement pour une facturation éventuelle. Il pourra aussi corriger sa propre base d'adresses avec les adresses corrigées reçues de l'administration postale. En outre, lorsque la base de données est directement accessible sur le site du concessionnaire, aucune infrastructure logicielle particulière n'est nécessaire au niveau du poste de travail de l'expéditeur.

## Revendications

1. Procédé d'accès aux images numériques d'articles de courrier depuis des postes de travail (18) des expéditeurs de ces articles de courrier, comportant les étapes suivantes :
au niveau de chacun des expéditeurs desdits articles de courrier :
. affranchissement desdits articles de courrier sur au moins une machine à affranchir (10) alimentée à partir desdits articles de courrier, au niveau d'un bureau de réception d'une administration postal
. acquisition, par des moyens de lecture optique (20A), d'une image numérique de chacun desdits articles de courrier affranchis,
. extraction de chacune desdites images numériques d'au moins un identifiant de l'expéditeur et un identifiant d'un concessionnaire de la machine à affranchir ayant affranchie l'article de courrier dont l'image numérique a été acquise,
alimentation d'une première base de données (24) par lesdites images numériques et au moins lesdits identifiants, chacun des enregistrements de ladite base comportant une desdites images numériques et au moins lesdits identifiants qui lui sont associés,
. transfert vers chacun des serveurs (14) des concessionnaires des machines à affranchir des expéditeurs de parties de ladite première base de données déterminées en fonction dudit identifiant du concessionnaire, au niveau de chacun desdits serveurs des concessionnaires desdites machines à affranchir :
. alimentation d'une seconde base de données (16) à partir de ladite partie déterminée de ladite première base de données,
. transfert vers un poste de travail (18) de chacun des expéditeurs de parties de ladite seconde la base de données déterminées en fonction dudit identifiant de l'expéditeur, et
audit poste de travail de chacun des expéditeurs :
. accès à l'image numérique de chacun des articles de courrier affranchis sur ladite au moins une machine à affranchir de l'expéditeur.

2. Procédé d'accès aux images numériques d'articles de courrier selon la revendication 1, **caractérisé en ce que** l'étape de transfert de parties déterminées de ladite première base de données est remplacée par une étape de mise à disposition de chacun des serveurs des concessionnaires des machines à affranchir des expéditeurs, desdites parties déterminées de ladite première base de données.

3. Procédé d'accès aux images numériques d'articles de courrier selon la revendication 1, **caractérisé en ce que** l'étape de transfert de parties déterminées de ladite seconde base de données est remplacée par une étape de mise à disposition d'un poste de travail (18) de chacun des expéditeurs, desdites parties déterminées de ladite seconde base de données.

4. Procédé d'accès aux images numériques d'articles de courrier selon la revendication 2 ou la revendication 3, **caractérisé en ce qu'**il comporte en outre une étape d'extraction, par des moyens logiciels de reconnaissance, d'au moins une donnée postale d'un bloc adresse destinataire desdits articles de courrier.

5. Procédé d'accès aux images numériques d'articles de courrier selon la revendication 4, **caractérisé en ce qu'**il comporte en outre une étape de vérification de ladite au moins une donnée postale en la corrigeant si besoin en fonction d'une base de données d'adresses à disposition de l'administration postale.

6. Procédé d'accès aux images numériques d'articles de courrier selon la revendication 4 ou la revendication 5, **caractérisé en ce qu'**il comporte en outre une étape d'accès depuis ledit poste de travail à ladite au moins une donnée postale d'origine ou corrigée.

## Claims

1. A method of accessing digital images of mail items from workstations (18) of senders of said mail items, comprising the steps of:
at each sender of said mail items:
. franking said mail items on at least one postage meter (10) fed from said mail items,
at a reception desk of a postal administration:
. acquisition by optical reading means (20A) of a digital image of each of said franked mail items,
. extraction of each of said digital images of at least one sender identifier and an identifier of a dealer of the postage meter having franked the mail item whose digital image was acquired,
. feeding a first database (24) by said digital images and at least said identifiers, each record of said database comprising one of said digital images and at least said identifiers associated with it,
. transfer to each server (14) of said postage meter dealers of portions of said first database determined by said identifier of the dealer,
at each of said servers of said postage meter dealers:
. feeding a second database (16) from said determined portion of said first database,
. transfer to a workstation (18) of each of the senders of portions of said second database determined by said sender identifier, and
at said workstation of each sender:
. access to the digital image of each of the mail items franked on said at least one postage meter of the sender.

2. A method of accessing digital images of mail items according to claim 1, **characterized in that** the step of transferring selected parts of said first database is replaced by a step of providing each of the servers of said postage meter dealers, said selected parts of said first database.

3. A method of accessing digital images of mail items according to claim 1, **characterized in that** the step of transferring selected parts of said second database is replaced by a step of providing a workstation (18) of each sender, said selected parts of said second database.

4. A method of accessing digital images of mail items according to claim 2 or claim 3, **characterized in that** it further comprises a step of extracting, by recognition software means, at least one postal data of a destination address block of said mail items.

5. A method of accessing digital images of mail items according to claim 4, **characterized in that** it further comprises a step of checking said at least one postal data by correcting it if necessary in accordance with an address database available to the postal administration.

6. A method of accessing digital images of mail items according to claim 4 or claim 5, **characterized in that** it further comprises a step of accessing from said workstation to said at least one original or corrected postal data.

## Patentansprüche

1. Verfahren für den Zugriff auf die digitalen Bilder von Poststücken von Arbeitsplätzen (18) der Absender dieser Poststücke aus, umfassend die folgenden Schritte:
im Bereich eines jeden der Absender der Poststücke:
Frankieren der Poststücke auf wenigstens einer Frankiermaschine (10), der die Poststücke zugeführt werden,
im Bereich eines Empfangsbüros einer Postverwaltung:
Erfassen eines digitalen Bildes von jedem der frankierten Poststücke durch optische Lesemittel (20A),
Auslesen, aus jedem der digitalen Bilder, wenigstens einer Kennung des Absenders und einer Kennung eines Konzessionärs der Frankiermaschine, die das Poststück, dessen digitales Bild erfaßt worden ist, frankiert hat,
Speisen einer ersten Datenbank (24) mit den digitalen Bildern und wenigstens den Kennungen, wobei ein jeder der Datensätze der Bank eines der digitalen Bilder und wenigstens die Kennungen, die ihr zugeordnet sind, umfaßt,
Übertragen, zu jedem der Server (14) der Konzessionäre der Frankiermaschinen der Absender, von Teilen der ersten Datenbank, die in Abhängigkeit der Kennung des Konzessionärs bestimmt werden,
im Bereich eines jeden der Server der Konzessionäre der Frankiermaschinen:
Speisen einer zweiten Datenbank (16) mit dem bestimmten Teil der ersten Datenbank,
Übertragen, zu einem Arbeitsplatz (18) eines jeden der Absender, von Teilen der zweiten Datenbank, die in Abhängigkeit der Kennung des Absenders bestimmt werden, und
an dem Arbeitsplatz eines jeden der Absender:
Zugriff auf das digitale Bild eines jeden der auf der wenigstens einen Frankiermaschine des Absenders frankierten Poststücke.

2. Verfahren für den Zugriff auf die digitalen Bilder von Poststücken nach Anspruch 1, **dadurch gekennzeichnet, daß** der Schritt des Übertragens von bestimmten Teilen der ersten Datenbank durch einen Schritt, jedem der Server der Konzessionäre der Frankiermaschinen der Absender die bestimmten Teile der ersten Datenbank zur Verfügung zu stellen, ersetzt wird.

3. Verfahren für den Zugriff auf die digitalen Bilder von Poststücken nach Anspruch 1, **dadurch gekennzeichnet, daß** der Schritt des Übertragens von bestimmten Teilen der zweiten Datenbank durch einen Schritt, einem Arbeitsplatz (18) eines jeden der Absender die bestimmten Teile der zweiten Datenbank zur Verfügung zu stellen, ersetzt wird.

4. Verfahren für den Zugriff auf die digitalen Bilder von Poststücken nach Anspruch 2 oder Anspruch 3, **dadurch gekennzeichnet, daß** es ferner einen Schritt zum Auslesen, durch Erkennungssoftwaremittel, wenigstens einer postalischen Angabe eines Empfängeradreßblocks der Poststücke umfaßt.

5. Verfahren für den Zugriff auf die digitalen Bilder von Poststücken nach Anspruch 4, **dadurch gekennzeichnet, daß** es ferner einen Schritt zum Überprüfen der wenigstens einen postalischen Angabe, indem diese, falls erforderlich, in Abhängigkeit einer der Postverwaltung zur Verfügung stehenden Adreßdatenbank korrigiert wird, umfaßt.

6. Verfahren für den Zugriff auf die digitalen Bilder von Poststücken nach Anspruch 4 oder Anspruch 5, **dadurch gekennzeichnet, daß** es ferner einen Schritt eines Zugreifens von dem Arbeitsplatz aus auf die wenigstens eine ursprüngliche oder korrigierte postalische Angabe umfaßt.
